# FASCICULE DE BREVET EUROPEEN

(11) **EP 0 203 076 B1**
(45) Date de publication et mention de la délivrance du brevet: **30.08.1989**
(21) Numéro de dépôt: 85903006.6
(22) Date de dépôt: 19.06.1985
(51) Int. Cl.: B03D 1/14, B03D 1/02

(54) **SEPARATION ET RECUPERATION DE SOLIDES A PARTIR DE LIQUIDES LES CONTENANT ET FAISANT APPEL AU PROCEDE DE FLOTTATION IONIQUE**
TRENNUNG UND WIEDERGEWINNUNG VON FESTSTOFFEN AUS FLÜSSIGKEITEN DURCH IONISCHE FLOTATION
SEPARATION AND RECOVERY OF SOLIDS FROM LIQUIDS USING THE IONIC FLOTATION PROCESS

(30) Priorité: 30.11.1984 FR 8418301
(43) Date de publication de la demande: 03.12.1986
(73) Titulaire: INSTITUT NATIONAL DE RECHERCHE CHIMIQUE APPLIQUEE, F-75012 Paris (FR)
(72) Inventeur: LEBON, Marc 20, route de Dhuilet, F-91150 Etampes (FR); PREVOST, Michèle, F-91440 Bures sur Yvette (FR); JDID, El Aid, F-54501 Vandoeuvre (FR); BLAZY, Pierre, F-54000 Nancy (FR)
(74) Mandataire: Rinuy, Guy
(86) Numéro de dépôt international: FR8500163
(87) Numéro de publication internationale: WO8603142

(56) Documents cités:
- EP-A- 0 004 953
- EP-A- 0 037 513
- EP-A- 0 059 227
- EP-A- 0 099 804
- WO-A-80/00423
- AT-B- 342 528
- FR-A- 2 484 862
- GB-A- 2 072 650
- US-A- 3 117 082

## Description

La flottation ionique est une technique connue visant à éliminer d'une solution les contenant, certains ions, notamment des cations métalliques. Cette technique consiste à introduire dans la solution à traiter, un agent tensio-actif, nommé collecteur, dont le rôle est de complexer et d'insolubiliser l'ion que l'on veut séparer et à entraîner, au sein de ce liquide, dans un mouvement ascendant, ledit complexe à la surface de ce liquide et à le récupérer à cette surface.

On connaît des procédés et dispositifs permettant au moyen de générateurs de bulles d'obtenir l'entraînement d'un solide jusqu'à la surface du liquide dans lequel il se trouve. Si l'on appliquait ces procédés et dispositifs connus au cas de la flottation ionique, en particulier dans des milieux présentant des densité, viscosité et tension superficielle différentes de celles de l'eau, tel qu'un milieu acide, notamment concentré, ceux-ci présenteraient un certain nombre d'inconvénients :
- les uns seraient trop onéreux à mettre en oeuvre et nécessiteraient des dépenses d'énergie importantes ;
- d'autres conduiraient effectivement à une séparation mais s'accompagneraient de l'entraînement d'une quantité relativement importante du milieu liquide soumis au traitement, ce qui nécessiterait, lorsque ledit milieu liquide présente en lui-même une valeur commerciale, une opération supplémentaire de récupération de ce liquide ;
- d'autres encore affecteraient ou modifieraient les propriétés physiques du solide à séparer, telles que les dimensions particulaires agissant sur l'aptitude à un bon entraînement ;
- d'autres, enfin, ne conduiraient pas un rendement de séparation satisfaisant.

On citera notamment, aussi bien en ce qui concerne la technique de flottation ionique que les moyens mis en oeuvre pour la séparation d'ions à partir de solutions aqueuses diluées faiblement acides ou basiques, les travaux suivants :
- F. Sebba - « Organic Ion Flotation » - Nature, Nov. 26, 1960, vol. 188, p. 736-737 ;
- F. Sebba - « lon flotation » ― Elsevier, New-York, 1962 ;
- F. Sebba - « Ion flotation as a technique for studying complexes in aqueous solution », 7° Conférence Internationale sur la Chimie de coordination, Stockholm et Uppsala, Suède, 1962 ;
- F. Sebba = DE-B-11.75.622 et 12.28.571.
- F. Sebba - « Concentration by ion flotation - Nature, 1959, vol. 184, supplément N° 14, p. 1062-1063.

Les travaux concernant :
- l'extraction de l'uranium d'une solution aqueuse sulfurique diluée issue de la lixiviation de minerais pauvres, par flottation de l'anion uranyl-sulfate associé à un collecteur (amine d'acide gras) :
- R. Rabrenovic - Rudy 18, p. 138 (1970) ;
- K. Shakir - J. of Appl. Chem. Biotechn. 23 pp. 339-347 (1973) ;
- l'élimination du cadmium des eaux résiduaires d'exploitation minière par flottation au moyen d'un alkyl-xanthate, et récupération d'éléments tels que Au+, Ag⁺, Hg⁺ et Hg²⁺ présents à des teneurs très faibles :
- T. Takahashi, I. Matsuoka et J. Shimoiizaka - Technology Reports, Tohoku Univ. vol. 36, N° 2 (1971) ;
- l'élimination du cadmium de solutions nitriques aqueuses diluées, à l'aide d'agents tensio-actifs anioniques ou cationiques :
- K. Kobayashi - Bull. of the Chem. Soc. of Japan, vol. 48 (6), p. 1745-1749 (1975) ;
- la flottation sélective d'anions complexes, tels que Zn(Cn)₄^{2―} Cd(CN)₄²- à partir de solutions aqueuses de très faibles teneurs, à l'aide d'un sel d'ammonium quaternaire :
- T. Gendolla et W.A. Charewicz - Separation Science and Technology, 14 (7) p. 659-662 (1979).

Pour des milieux acides concentrés en particulier plus visqueux, on citera le cas de la séparation de l'uranium du thorium en milieu acide chlorhydrique concentré 8N à l'aide d'un agent tensio-actif cationique, le chlorure de benzethonium, qui a été décrit par :
- C.T. lacobelli, S. Terenzi et M. Palmera - I et EC Process Design and development, vol. 6, N° 2, avril 1967, p. 162-165.

Plus récemment, le problème de l'extraction d'éléments par flottation ionique a été abordé pour les milieux acide phosphorique concentrés et plus particulièrement pour l'acide phosphorique concentré industriel de voie humide. Ces travaux ont fait l'objet du brevet français 2.530.161 qui décrit « un procédé de flottation ionique appliqué aux milieux hyperacides », visant à la récupération de métaux rares (U, Zr, Y) ou à la séparation de métaux de transition ou autres tels que Ni, Cu, Co, Cd, As, terres rares, etc.

Pour de tels milieux, les techniques de flottation usuelles ne sont pas efficaces.

Par ailleurs, en ce qui concerne les moyens et dispositifs pour la formation des bulles dont le rôle est d'entraîner un solide au sein d'une phase liquide le contenant, on citera en particulier les brevets français 2.338.071 et 2.313.127 et son certificat d'addition 2.354.820, de même que les techniques faisant appel à une détente d'un fluide sous pression au sein de la phase liquide, ainsi que les techniques de formation de bulles à l'aide de turbines.

Or, il est apparu au Demandeur que, parmi les différents procédés cités plus haut, aucun ne s'avère entièrement satisfaisant à l'échelle industrielle, notamment dans le cas des milieux présentant des densité, viscosité et tension superficielle différentes de celles de l'eau.

De plus, ces différents moyens ne permettent pas de collecter de façon satisfaisante le solide du fait ou bien qu'ils provoquent l'entraînement d'une quantité non négligeable de liquide, en raison de phénomènes importants de turbulence, ou bien encore qu'ils sont trop onéreux en raison d'opérations ou d'étapes multiples qu'il faut prévoir pour obtenir le résultat désiré.

La présente invention selon les revendications 1 et 3 vise à obvier à ces inconvénients et à fournir un procédé et un moyen simples et économiques permettant :
- une bonne séparation du solide au sein de la phase liquide sans affecter les propriétés physiques de ce solide ;
- un rendement de séparation élevé ;
- une récupération du solide pratiquement exempt de liquide ou ne renfermant qu'une faible quantité de celui-ci.

Le Demandeur a en effet trouvé de façon inattendue qu'en soumettant une fraction du liquide à traiter contenant le solide à récupérer à un procédé consistant à admettre cette fraction dans un dispositif adapté pour en abaisser sa pression, à mettre en contact le flux résultant avec un gaz admis dans ce flux à très grande vitesse et sous faible incidence, à faire confluer les deux fluides sous des conditions de détente pour réaliser une émulsion fine et à reprendre ladite émulsion en élevant la pression tout en maintenant la pression résultante à un niveau inférieur à celui correspondant à la pression initiale du liquide admis, et à injecter ladite émulsion dans un volume du liquide à traiter, on obtenait à la surface de ce volume, et dans une zone tranquille, une accumulation du solide désiré pratiquement exempt de la phase liquide initiale. On entend par liquide à traiter toute suspension du précipité « collecteur-ion » dans la phase liquide.

En procédant de la sorte, on constate aussi que l'aptitude de la flottation du solide n'est pas altérée par modification par exemple de sa dimension particulaire ni lors de son passage dans le dispositif ni par des turbulences intempestives au sein de la masse liquide.

Par ailleurs, le Demandeur a trouvé que le système s'applique particulièrement bien lorsque le liquide à traiter est une solution concentrée d'un acide minéral comme par exemple l'acide phosphorique ; le rendement exprimé en pourcent de quantité de solide séparé en une seule opération s'avère être d'au moins 90 % dans le cas du milieu phosphorique.

Suivant d'autres caractéristiques, l'invention prévoit un circuit de recyclage dans le système permettant une récupération totale du solide désiré.

D'autres caractéristiques et les avantages de l'invention ressortiront plus clairement de la description qui va suivre, faite en regard du dessin annexé illustrant schématiquement la mise en oeuvre du procédé selon l'invention.

En se référant à ce dessin, on a représenté en 1 un bac de pré-traitement de la solution à traiter, ce pré-traitement consistant à y introduire un agent tensio-actif (collecteur) de manière à former une suspension, ce milieu étant maintenu sous agitation grâce à un agitateur 2 de tout type connu, et en 5 une cellule de flottation alimentée en cette suspension par tout moyen approprié. On fait alors traverser cette cellule d'un courant ascentionnel non turbulent destiné à véhiculer le solide vers la surface de la suspension, ce courant étant obtenu de la façon suivante : par l'intermédiaire d'une pompe 3, on admet le milieu provenant du bac 1 dans un appareil 4 du type faisant l'objet, par exemple, du brevet français 2.484.862 et comportant d'amont en aval, un conduit convergent pour l'alimentation dudit milieu, un étage d'injection de gaz réalisé de manière que ce gaz soit admis à très grande vitesse sous une incidence relativement faible ; cet étage d'injection est immédiatement suivi d'un étage de détente constitué par une enceinte dont les parois sont non convergentes qui débouche dans une zone nettement divergente en communication, éventuellement, avec une enceinte de récupération et/ou de recyclage du gaz. Sur la figure, le dispositif 4 est représenté placé à la base de la cellule 5. On peut tout aussi avantageusement le placer au-dessus de celle-ci. A la sortie de cet appareil, on obtient une population de bulles stables, fines, nombreuses et capables de véhiculer le solide contenu dans la cellule 5 jusqu'à la surface 5a de la phase liquide. Ce solide se rassemble à cette surface pratiquement exempt de liquide entraîné ; on le récupère par tout moyen approprié en 6 pour être envoyé dans un bac de stockage 7.

De façon avantageuse, pour épurer totalement le liquide contenu dans la cellule de flottation 5 de son contenu en solide, on renvoie, par la conduite 8, ledit milieu liquide dans l'appareil 4 par le circuit désigné par les références 9-10-11, éventuellement à l'aide d'une pompe 3a.

Lorsque la solution est totalement épurée, on récupère le milieu liquide dans le bac de récupération 12.

Le procédé et le dispositif selon l'invention sont particulièrement intéressants pour la récupération d'éléments tels que uranium, zirconium, cadmium, arsenic, terres rares, etc., contenus dans de l'acide phosphorique de voie humide avec un entraînement minimum dudit acide.

De même, le procédé et le dispositif selon l'invention peuvent être appliqués à une cellule de flottation du type de celle décrite dans le brevet français 2.354.820 précédemment cité. Une telle cellule dans laquelle on remplace l'éjecteur de gaz d'origine par un dispositif selon l'invention peut alors fonctionner sous des conditions nettement différentes et plus économiques que celles pour lesquelles elle est conçue.

Les exemples suivants feront mieux ressortir la portée et l'intérêt de l'invention :

### Exemple 1 (comparatif)

Elimination du cadmium de l'acide phosphorique par flottation ionique à l'aide d'une cellule à turbine.

L'essai est réalisé sur 2 litres d'acide phosphorique industriel de voie humide contenant 75 mg/I de Cd. Le collecteur utilisé pour précipiter le cadmium est un diéthyl dithiophosphate de sodium commercial qui est introduit dans l'acide avec un rapport R =

### concentration du collecteur

### concentration métal

### de 4 ; le taux d'épuration de l'acide est supérieur à 99 % (Cd résiduel 0,4 mg/I).

Le précipité, collecteur-cation, ainsi obtenu est séparé de l'acide dans une cellule de flottation de laboratoire munie d'un rotor et d'un stator en cage d'écureuil. Cette cellule permet de flotter le précipité mais les entraînements de solution dans les mousses sont importants (supérieurs à 30 %).

### Exemple 2

Elimination du cadmium de l'acide phosphorique par flottation ionique selon l'invention.

Environ 40 litres d'acide phosphorique technique à la concentration de 6 mol/I (32 % P₂O₅) sont chargés à environ 60 mg/l en cadmium. La précipitation du cadmium est réalisée comme décrit dans l'exemple 1 (R = 4).

La séparation par flottation du précipité collecteur-cation est faite selon l'invention avec des cellules (5) cylindriques en verre de 7 litres (A) ou 27 litres (B) (0 = 9,5 et 17 cm). Les conditions de fonctionnement du dispositif (4) sont les suivantes :
- débit liquide 450 Vh,
- débit air (aspiré) 100-110 l/h,
- vitesse de sortie du dispositif (4) 1,8 m/s.

Les résultats reportés sur le tableau 1 montrent que l'efficacité du dispositif pour la flottation du précipité est excellente, plus de 90 % du solide étant rassemblé en surface de l'acide après un passage. Un recyclage de l'acide (circuit 9-10-11) permet en 5 minutes une élimination pratiquement totale du précipité de l'acide (supérieur ou égal à 99 %).

Le pourcentage de cadmium éliminé de l'acide par la mise en oeuvre du procédé de flottation ionique est ainsi supérieur à 90 % pour un passage et de 98-99 % après 5 minutes de recyclage.

### Exemple 3

Elimination de l'uranium de l'acide phosphorique par flottation ionique selon l'invention.

Le collecteur utilisé pour l'uranium est un composé dialkyl diphosphonique approprié spécifique de l'ion _{U}+4_{.}

On procède pour la précipitation comme dans l'exemple 1 en effectuant une pré-réduction de l'uranium (avant l'introduction du collecteur dans l'acide).

Les conditions de flottation du précipité sont les mêmes que dans l'exemple 2 avec un rapport R égal à 4,2.

L'efficacité du dispositif pour la flottation du précipité est également excellente, de l'ordre de 90 % après un passage et 98 % après un recyclage de 5 minutes de la solution acide.

Le taux d'uranium éliminé par cette mise en oeuvre du procédé est ainsi supérieur à 85 % après un passage et égal à 95 % après 5 minutes de recyclage.

### Exemple 4

Purification par flottation ionique d'un acide phosphorique industriel ; élimination du cadmium ou de l'uranium.

L'acide traité est un acide phosphorique industriel de voie humide à 30 % de P₂O₅ et contenant environ 40 mg/I en Cd et de 115 mg/I en uranium.

Les collecteurs et les conditions de la précipitation du cadmium ou de l'uranium sont ceux décrits dans les exemples 2 et 3 (R = 4 pour le cadmium et 3,5 pour l'uranium).

L'équipement de flottation utilisé (C) est un matériel-pilote commercial (type WEMCO Depurator) avec quatre cellules en ligne d'environ 30 litres chacune ; le dispositif (4) de la figure annexée est alors positionné à la verticale au-dessus de la phase liquide chargée en solide circulant dans la cellule, la sortie du dispositif étant située sous la surface- du liquide ; les essais ont été réalisés avec seulement deux des cellules. Ces deux cellules ont été équipées du dispositif selon l'invention en remplacement de l'éjecteur d'origine.

Les conditions de flottation sont les suivantes au niveau du dispositif (4) :
- débit phase liquide 530 à 690 I/h,
- débit air (aspiré) 175 à 220 I/h,
- pression d'alimentation 0,7 à 1,5 bar.

Les résultats sont reportés sur le tableau 1. On observe que l'efficacité du dispositif pour séparer par flottation le précipité collecteur-cation est confirmée, le rendement de la flottation étant avec deux cellules égal à 91 % pour le cadmium et à 98 % pour l'uranium. Pour le cadmium, le pourcentage de métal éliminé par la mise en oeuvre de ce procédé est proche de 90 %. Le résultat inférieur (74 % de métal éliminé) obtenu pour l'uranium est dû au mauvais rendement de la précipitation pour cet essai résultant d'une réduction incomplète.

Sur cette cellule-pilote équipée de deux dispositifs selon l'invention, les entraînements d'acide dans le précipité flotté sont faibles, de l'ordre de 5 %.

## Revendications

1. Procédé de séparation et de récupération de solides à partir de solutions concentrées et relativement visqueuses d'acide phosphorique les contenant et faisant appel au procédé de flottation ionique, caractérisé par le fait qu'on soumet au moins une fraction du liquide à traiter renfermant le ou les solides à récupérer à l'action d'un dispositif adapté pour en abaisser sa pression, mettre en contact le flux résultant avec un gaz admis dans ce flux à très grande vitesse et sous faible incidence, faire confluer les deux fluides sous des conditions de détente pour réaliser une émulsion fine et reprendre ladite émulsion en élevant la pression tout en maintenant la pression résultante à un niveau inférieur à celui correspondant à la pression initiale du liquide admis et à injecter ladite émulsion dans un volume du même liquide à traiter et à récupérer d'une part à la surface de ce volume, dans une zone tranquille, ledit solide désiré et d'autre part le liquide épuré.

2. Procédé selon la revendication 1, caractérisé par le fait que l'on procède au recyclage du liquide épuré dans ledit volume pour la récupération totale du solide désiré.

3. Installation pour la mise en oeuvre du perfectionnement selon l'une des revendications 1 ou 2, caractérisée par le fait qu'elle comporte au moins un bac (1) de pré-traitement de la solution à traiter pour l'insolubilisation du solide à récupérer et la formation d'une suspension maintenue sous agitation (agitateur 2), au moins une cellule de flottation (5) alimentée en cette suspension, au moins un dispositif (4) adapté pour engendrer dans ladite cellule un courant ascensionnel non turbulent destiné à véhiculer le solide désiré vers la surface de ladite suspension tout en réalisant à ladite surface une zone tranquille d'accumulation dudit solide et au moins un moyen de récupération dudit solide (6-7), ledit dispositif (4) comportant d'amont en aval, un conduit convergent pour l'alimentation dudit milieu, un étage d'injection de gaz réalisé de manière que ce gaz soit admis à très grande vitesse sous une incidence relativement faible ; cet étage d'injection est immédiatement suivi d'un étage de détente constitué par une enceinte- dont les parois sont non convergentes qui débouche dans une zone nettement divergente en communication, éventuellement, avec une enceinte de récupération et/ou de recyclage du gaz.

4. Installation selon la revendication 3, caractérisée par le fait qu'elle comporte en outre un circuit de recyclage (8-9-10-11) en vue de l'épuisement de ladite suspension dudit solide et un bac de récupération (12) du liquide épuré en résultant.

5. Application du procédé selon la revendication 1 ou 2, caractérisée par le fait que lesdites solutions d'acide phosphorique concentrées renferment des éléments appartenant au groupe constitué par: uranium, zirconium, yttrium, nickel, cuivre, cobalt, cadmium, terres rares.

## Claims

1. An ionic flotation process for the separation and recovery of solids from concentrated and relatively viscous phosphoric acid solution, characterised in that at least a fraction of the liquid to be treated containing the solid(s) to be recovered is treated with means for reducing the pressure of said liquid, the resultant flux then is brought into contact with a gas which is admitted into the flux at very high speed and low angle of incidence, the two fluid streams are joined under expansion conditions to produce a fine emulsion and said emulsion is recovered by raising the pressure, said pressure being kept to a level which is lower than that of the initial pressure of the liquid admitted, said emulsion is injected into a volume of the same liquid to be treated, and the desired solid is recovered from a calm zone at the volume surface, the purified liquid also being recovered.

2. A process according to claim 1, characterised in that the purified liquid is recycled into said volume to permit complete recovery of the desired solid.

3. An apparatus for carrying out the improvement according to either claim 1 or claim 2, characterised in that it comprises at least one solution pretreatment vessel (1) for insolubilising the solid to be recovered and for forming a suspension which is maintained under agitation (agitator 2), at least one flotation cell (5) fed with this suspension, at least one device (4) for producing an ascending, non- turbulent current in said cell to transport the desired solid towards the surface of said suspension and to produce a calm collection zone at said surface for said solid, and at least one means (6-7) for recovery of said solid, said device (4) comprising, in upstream-to-downstream order, a converging conduit for feeding said medium, a gas injection stage which admits gas at very high speed at a low angle of incidence and said injection stage being immediately followed by an expansion stage constituted by a chamber having non-converging walls which opens into a sharply diverging zone optionally in communication with a recovery and/or gas recycling chamber.

4. An apparatus according to claim 3, characterised in that it additionally comprises a recycling circuit (8-9-10-11) for depleting said suspension of said solid and a recovery vessel (12) for the resultant purified liquid.

5. Application of the process of claim 1 or claim 2, characterised in that said concentrated phosphoric acid solutions contain elements belonging to the group constituted by : uranium, zirconium, yttrium, nickel, copper, cobalt, cadmium and rare earths.

## Patentansprüche

1. Verfahren zur Trennung und Rückgewinnung von Feststoffen aus sie enthaltenden konzentrierten und relativ viskosen Lösungen von Phosphorsäure durch ionische Flotation, dadurch gekennzeichnet, daß man zumindest ein Teilvolumen der zu behandelnden Flüssigkeit, die den oder die Feststoffe zur Rückgewinnung enthält, der Wirkung einer Einrichtung zur Druckabsenkung unterwirft, den sich ergebenden Fluß mit einem in ihn mit sehr großer Geschwindigkeit und unter geringem Eintrittswinkel eingeleiteten Gas in Kontakt bringt, die zwei Fluide zur Ausbildung einer Feinemulsion unter entspannenden Bedingungen zusammenführt, die Feinemulsion unter Erhöhung ihres Druckes und bei Halten des sich ergebenden Druckes auf einem niedrigeren Niveau als dem des Ausgangsdruckes der zugeführten Flüssigkeit abzieht sowie in ein Aufnahmevolumen derselben zu behandelnden Flüssigkeit einführt, und daß einerseits der gewünschte Feststoff auf der Oberfläche dieses Aufnahmevolumens in einer Ruhezone und andererseits die gereinigte Flüssigkeit abgezogen werden.

2. Verfahren nach Anspruch 1, dadurch gekennzeichnet, daß zur vollständigen Rückgewinnung des gewünschten Feststoffes eine Rückführung der gereinigten Flüssigkeit in das Aufnahmevolumen vorgenommen wird.

3. Vorrichtung zur Durchführung des Verfahrens nach Anspruch 1 oder 2, dadurch gekennzeichnet, daß mindestens ein Behälter (1) für die Vorbehandlung der zu behandelnden Lösung zum Ausfällen des rückzugewinnenden Feststoffes und zur Bildung einer unter Rühren gehaltenen Suspension (Rührer 2), mindestens eine mit dieser Suspension versorgte Flotations-Zelle (5), mindestens eine Vorrichtung (4) zur Erzeugung eines aufsteigenden, nicht-turbulenten Stromes in dieser Zelle zum Aufschwämmen des gewünschten Feststoff an die Oberfläche der Suspension, wobei auf dieser Oberfläche eine Ruhezone für die Ansammlung des Feststoffes ausgebildet wird, und mindestens eine Rückgewinnungseinrichtung (6-7) für den Feststoff (6-7) vorgesehen sind, wobei die Vorrichtung (4), von stromaufwärts nach stromabwärts gesehen, einen konvergenten Durchlaß zur Zuführung des Milieus sowie einen Gas-Einblasbereich zur Zuführung des Gases mit sehr großer Geschwindigkeit bei relativ kleinem Eintrittswinkel umfaßt und diesem Einblasbereich unmittelbar ein Entspannungsbereich folgt, der durch einen Raum gebildet wird, dessen Wände nicht konvergieren und der gegebenenfalls in Verbindung mit einem Raum zur Rückgewinnung und/oder Rückführung von Gas in eine deutlich divergente Zone mündet.

4. Vorrichtung nach Anspruch 3, dadurch gekennzeichnet, daß sie ferner einen Ruckführungskreislauf (8-9-10-11) bezüglich der Reinigung der Suspension von Feststoff und einen Rückgewinnungsbehälter (12) für die dabei erhaltene gereinigte Flüssigkeit aufweist.

5. Anwendung des Verfahrens nach Anspruch 1 oder 2, dadurch gekennzeichnet, daß die konzentrierten Lösungen von Phosphorsäure Elemente aus der Gruppe von Uran, Zirkonium, Yttrium, Nickel, Kupfer, Kobalt, Kadmium oder seltener Erden enthalten.
